# EUROPÄISCHE PATENTSCHRIFT

(11) **EP 1 811 070 B1**
(45) Veröffentlichungstag und Bekanntmachung des Hinweises auf die Patenterteilung: **05.11.2008**
(21) Anmeldenummer: 06001318.2
(22) Anmeldetag: 23.01.2006
(51) Int. Cl.: D04B 21/02, A44B 18/00

(54) **Verfahren zum Herstellen eines textilen Flächengebildes mit Schlingen für einen Klettverschluss und entsprechendes Flächengebilde**
Method for manufacturing a textile fabric with loops for hook and loop attachments and corresponding fabric
Procédé de fabrication d'une étoffe à boucles pour fermetures par boucles et crochets et étoffe correspondante

(43) Veröffentlichungstag der Anmeldung: 25.07.2007
(73) Patentinhaber: Mattes & Ammann KG, 72469 Messstetten (Tieringen) (DE)
(72) Erfinder: Larsen, Christoph, 72469 Messstetten-Tieringen (DE)
(74) Vertreter: Fleck, Thomas

(56) Entgegenhaltungen:
- EP-A- 0 265 739
- EP-A- 0 978 583
- US-A- 4 624 116
- US-A- 4 705 710
- US-A- 4 805 424
- US-A1- 2001 010 164

## Beschreibung

Die Erfindung betrifft ein Verfahren zum Herstellen eines textilen Flächengebildes, insbesondere in Form eines Gewirkes für eine Verwendung als Schlingenkomponente in einem Klettverschluss vom Haken-und-Schlingentyp, wobei das Flächengebilde Garnfäden enthält, die Schlingen und Maschen in Quer- und Längsrichtung durch übliche Werkzeuge, wie Schiebernadel mit Haken, Schieber, Abschlagbarre, Niederhalteplatine und fadenführende Lochnadel oder Legebarren einer Wirkmaschine ausbilden, sowie das textile Flächengebilde nach Anspruch 5 selbst.

Derartige Verfahren und Flächengebilde sind in den unterschiedlichsten Ausführungsformen im Stand der Technik bekannt. Lediglich bspw. sei deshalb auf die EP 0517275 B1 verwiesen, die eine textile Kettenwirkware mit Schlingen an der technischen Rückseite der Ware beansprucht. Der Maschenbildungsvorgang ist in seinen einzelnen Stufen den Fachleuten gut bekannt, wonach sich die in einem Schieber befindlichen Nadeln zu Beginn des Maschenbildungsvorgangs in Abschlagstellung befinden, die die tiefste Position darstellt, in der die in einer Platinenbarre angeordnete Niederhalteplatine zwischen den Nadeln positioniert ist. In der zweiten Stufe steigen die Nadeln dann in die höchste Position auf, die die Einschlussstellung darstellt. Die Schieber steigen so, dass sich die Nadelköpfe öffnen, während das Gewirk durch die Niederhalteplatinen niedergehalten wird. In der dritten Stufe schwingen die als Fadenführer bezeichneten Legebarren oder Lochnadeln zur Vorderseite zwischen den Nadeln hindurch. Anschließend werden die Fadenführer um eine Nadel seitlich versetzt und schwingen dann zwischen den Nadeln zurück, wodurch eine Überlegung entsteht. Ebenso bewegen sich die Niederhalteplatinen zurück. Anschließend senken sich die Nadeln und Schieber bis die Nadelköpfe geschlossen und die so verlegten Fäden in den Nadelköpfen festgehalten werden. Hieraufhin werden die Fadenführer seitlich versetzt und positionieren sich zur Unterlegung neu. Abschließend senken sich die Nadeln auf Abschlagstellung, wobei die alte Masche vom Nadelschaft über den Nadelkopf abrutscht, wobei die in den Nadelköpfen befindlichen Schlingen durch die alte Masche hindurchgezogen werden und eine neue Maschenreihe entstanden ist.

Weiteren Stand der Technik findet man in der US 4,624,116 B1, US 2001/0010164 A1 und der EP 0 978 583 B1.

Seit Jahrzehnten wird also der Faden als Schlingenbildung bekanntermaßen einmal um die Nadel herumgelegt, der dann in dem Haken der Schiebernadel gehalten und anschließend mit der Bewegung der sich schließenden Schiebernadel mit dem Schieber nach unten bewegt wird.

Ein Problem im Stand der Technik ist es, dass nur jede zweite Schlinge durch Abwerfen einer Masche gebildet werden kann, und auch diese der Gefahr unterliegt, bei Beschichtung der Materialien mit der Schlinge verklebt. Insbesondere bei mehrmaliger Verwendung eines Klettverschlusses wird seine Funktion hierdurch erheblich beeinträchtigt. Der Erfindung liegt deshalb die Aufgabe zu Grunde, hier Abhilfe zu schaffen und ein einfaches schnell wirkendes Verfahren bzw. ein textiles Flächengebilde zu schaffen, bei dem die Schlingen nicht nur einen absolut geraden Stand nach oben vom textilen Flächengebilde besitzen, sondern auch durch ihre Bildungsart dazu beitragen, dass die Klettverschlussfunktion wesentlich verbessert wird und ggf. einen mehrfachen, sicheren Einsatz der Schlingenkomponente ermöglicht.

In überraschender Weise löst die Erfindung dieses Problem und die Aufgabe durch das im Anspruch 1 gekennzeichnete Verfahren bzw. durch das textile Flächengebilde nach Anspruch 5.

Durch den erfindungsgemäßen einmaligen Legungsvorgang des Fadens über zwei Nadeln, der dann von zwei Haken festgehalten wird, gelingt es erstmalig in jeder fortlaufenden, zweiten oder dritten usw. Masche in Längs-, sowie Querrichtung gleichzeitig Schlinge und Masche auszubilden.

Einen weiteren Vorteil findet man in der gleichzeitigen Schlingen- und Maschenbildung, indem diese zeitgleich in zwei aufeinander gelegte Grundmaschen unter Spannung festgehalten werden und einen Durchschlag des Fadens der Schlinge auf die Rückseite des Flächengebildes und auch Materialverwendung verhindert, sowie der Schlinge einen absolut geraden Stand nach oben gibt.

Schließlich führt die erfindungsgemäße Einheit von Schlinge und Masche zu einer verbesserten Wirksamkeit und Festigkeit des Klettverschlusses.

Im folgenden wird ein Ausführungsbeispiel der Erfindung anhand eines auf einer (Kett)wirkmaschine erfindungsgemäß hergestellten Gewirkes zum besseren Verständnis derselben anhand der Zeichnung näher erläutert, auf das die Erfindung jedoch nicht beschränkt ist.

Es zeigt:
- Fig. 1A bis 1C: drei schematische Ausschnitts-Abbildungen der erfindungsgemäßen Verfahrensstufen der Maschen- und Schlingenbildung;
- Fig. 2: eine vergrößerte schematische Ausschnitts-Abbildung der erfindungsgemäßen Legungsform der Schlingen Maschenbild ohne vorhergehende und nachfolgende Masche zeigt;
- Fig. 3a bis 3f: schematische Ausschnitts-Abbildungen der erfindungsgemäßen gleichzeitigen Schlingen- und Maschenbildung in Form einer gemeinsamen Legungsaufzeichnung in Kombination mit anderen die Grundware bildenden Bindungen, die durch eine Kettenwirkmaschine beim Wirken von zwei bevorzugten Ausführungsformen der erfindungsgemäßen Kettenwirkware nach dem Verfahren der vorliegenden Erfindung aufgeführt wird, wobei in den Figuren 3b bis 3e bzw. 3g bis 3i jeweils die Einzellegungsart Zeichnungen hierzu gezeigt werden; und
- Fig. 4: eine perspektivische Ansicht der oberen Seite des erfindungsgemäßen Flächengebildes im Ausschnitt.

Im Folgenden wird auf den erfindungsgemäßen Verfahrensablauf gemäß Figuren 1A bis 1C Bezug genommen.

Die Legebarren bzw. Lochnadeln c schwingen nach vorn, wie dieses durch den Pfeil 11 angedeutet ist. Die Garnfäden d1, d2 werden in die Haken e, von denen nur einer zu sehen ist, der sich nach unten bewegenden Schiebernadeln b eingelegt. Die Schieber h verharren noch in der oberen Stellung und treten dabei aus der Schiebernut b2 heraus, während gleichzeitig die Einschließung wieder gestrafft ist und die Platinenbarre g damit beginnt, sich nach hinten zu schwingen, wie es in der Figur 1B durch den Pfeil 12 angedeutet ist.

Die Platinenbarre g hat die hinterste Stellung erreicht und die Schiebernadel b und der schieber h bewegen sich gemeinsam nach unten (siehe Pfeile 13 und 14), wobei die Haken e der Schiebernadeln b von den Schiebern h geschlossen werden. Die Maschenschlingen rutschen vom Nadelschaft auf die Schieber h. Die Legebarren c stehen in vorderster Stellung und beginnen mit der Unterlegung.

In Fig. 1c wird gezeigt wie die Schiebernadeln b und der Schieber h gemeinsam nach unten in die Platinen g eintauchen. Die in die Haken e der Nadeln b eingelegten Fäden d1, d2 werden durch die abrutschenden Maschenschlingen zur neuen Maschenbildung durchgezogen. Die Platinenbarre g schwingt dann nach vorn und die Unterlegungen werden ausgeführt, wodurch das Gewirk 10 um eine Reihe vergrößert wird.

Fig. 2 stellt das Maschenbild 15 der Schlingen- (f) und gleichzeitigen Maschenbildung (i2) dar, die nicht von einer vorhergehenden und nachfolgenden Masche gehalten werden. Die übereinander angeordneten Maschen über die ganze Warenlänge, die stets von denselben Nadeln geformt werden, bilden dabei ein vertikal verlaufendes Maschenstäbchen, was durch das Bezugszeichen il angeordnet ist. Mit j sind in dieser Figur die Schüsse bezeichnet. Die nebeneinander angeordneten Maschen über die ganze Warenlänge bilden die Maschenreihe, die mit dem Bezugszeichen ... gekennzeichnet ist.

Die Figuren 3a und 3f zeigen eine Gesamtlegungsa.ufzeichnung in Kombination mit anderen Bindungen, nämlich Fig. 3a mit Maschenbindung und Fig. 3f mit Schurbindung. In den Einzellegungsaufzeichnungen gemäß Figuren 3e (w) bzw. Fig. 3i (z) werden die gleichzeitig gebildeten Schlingen und Maschen dargestellt, und zwar in Kombination mit den vorstehend erwähnten anderen Bindungen gemäß Figuren 3b und o (r und v) bzw. Figuren 3g und h (x und y), wobei gemäß z in jeder Masche Schlingen, während in w in jeder zweiten Masche Schlingen gebildet sind.

In den Figuren 3a bis 3i ist das Maschenbild der Schlingen-(f) und gleichzeitigen Maschenbildung (i2) dargestellt, die nicht von einer vorhergehenden und nachfolgenden Masche (i1) und (i2) gehalten werden.

In der Erfindung wird durch die Legungsform der einzelnen Legeschienen oder den Fadeneinzug verhindert, dass da, wo Schlingen gebildet werden, keine vorhergehende und nachfolgende Masche - wie in den Figuren 2 und 3 gezeigt - vorhanden ist, so dass in der Kombination mit anderen Bindungen keine Köperkonstruktion vorliegt. Als Köper wird in der Fachwelt diejenige Ausführungsform der Maschenbildung bezeichnet, bei der alle Maschen in sich gehalten werden und keine Schlinge bilden.

## Patentansprüche

1. Verfahren zum Herstellen eines textilen Flächengebildes insbesondere in Form eines Gewirkes für eine Verwendung als Schlingenkomponente in einem Klettverschluss vom Haken-und-Schlingentyp, wobei das Flächengebilde Garnfäden enthält, die Schlingen und Maschen in Quer- und Längsrichtung durch übliche Werkzeuge, wie Schiebernadel (b) mit Haken (e), Schieber (h), Abschlagbarre (g), Niederhalteplatine und fadenführende Lochnadel oder Legebarren (c) einer Wirkmaschine ausbilden,
**dadurch gekennzeichnet,**
**dass** die Masche und Schlinge als eine Einheit **dadurch** ausgebildet werden, dass in jeder fortlaufenden Masche in Längsrichtung sowie in Querrichtung gleichzeitig Schlingen (f) erzeugt werden, indem der Garnfaden (d₁, d₂...) mindestens über zwei Nadeln gelegt wird, der dann in den zwei Haken (e) der Schiebernadel festgehalten und nach unten, durch die vorhergehende Masche gezogen wird, oder wenn keine vorhergehende Masche vorhanden ist, diese als Schlinge ausgebildet wird, wobei zwei Legebarren (c) für die Flächenbildung und ein Legebarren (c) für die Bildung der Schlingen eingesetzt wird.

2. Verfahren nach Anspruch 1, **dadurch gekennzeichnet, dass** die gleichzeitige Schlingen- und Maschenbildung in Kombination mit anderen die Grundware bildenden Bindungen durchgeführt wird.

3. Verfahren nach Anspruch 1 und 2, **dadurch gekennzeichnet, dass** die Legungsart variiert (siehe Fig. 3a bzw. 3f) und **dadurch** die Schlingenanzahl festgelegt wird.

4. Verfahren nach Anspruch 1 bis 3, **dadurch gekennzeichnet, dass** die Schlingenanzahl festgelegt wird, indem der Fadeneinzug durch die Belegung von zwei oder mehreren leeren Nadeln (b) erfolgt.

5. Textiles Flächengebilde in Form einer Kettenwirkware, **dadurch gekennzeichnet, dass** es durch das Verfahren gemäss Anspruch 1 herstellbar ist, und **dass** Masche und Schlinge (f) als Einheit **dadurch** ausgebildet sind, indem in jeder fortlaufenden Masche in Längsrichtung sowie in Querrichtung gleichzeitig Schlingen (f) vorliegen.

6. Textile Kettenwirkware nach Anspruch 5, **dadurch gekennzeichnet, dass** jedes schlingenbildende Garn (d₁, d₂...) in Fadenschlingen gelegt ist, die in einer gemeinsamen Rippe zueinander justiert sind.

7. Textile Kettenwirkware nach einem oder mehreren der vorstehenden Ansprüche, **dadurch gekennzeichnet, dass** jedes schlingenbildende Garn (d₁, d₂...) in einem 3-1/0-2//Stichmuster kettengewirkt ist.

8. Textile Kettenwirkware nach einem der vorstehenden Ansprüche 5 bis 7, **dadurch gekennzeichnet, dass** die schlingenbildenden Garne (d₁, d₂...) synthetische Monofilgarne sind, die aus Polyester, Polyamid, und/oder Polypropylen mit oder ohne Aloe Vera bestehen.

9. Textile Kettenwirkware nach Anspruch 5 bis 8, **dadurch gekennzeichnet, dass** das Monofilgarn im Bereich von 15 bis 50 den liegt.

## Claims

1. Method for the manufacture of a textile fabric, particularly in knitwear form for use as a loop component in a Velcro strip fastener of the hook and loop type, the fabric containing yarn threads, forming loops and stitches in the transverse and longitudinal directions through standard tools, such as slide needles (b) with hooks (e), sliders (h), knock-over bars (g), hold-down sinkers and thread-guiding eye needles or guide bars (c) of a knitting machine, **characterized in that** the stitches and loops are formed as a unit **in that** in each continuous stitch in the longitudinal and transverse directions simultaneously loops (f) are produced, **in that** the yarn thread (d₁, d₂, ...) is guided over at least two needles, which is then secured in the two hooks (e) of the slide needles and is drawn downwards through the preceding stitch, or if no preceding stitch is present, the same is formed as a loop, use being made of two guide bars (c) for the surface formation and one guide bar (c) for forming the loops.

2. Method according to claim 1, **characterized in that** the simultaneous loop and stitch formation is carried out in combination with other weaves forming the base fabric.

3. Method according to claims 1 and 2, **characterized in that** the threading varies (cf. figs. 3a and 3f) and as a result the number of loops is established.

4. Method according to claims 1 to 3, **characterized in that** the number of loops is established, **in that** thread insertion takes place through the occupancy of two or more empty needles (b).

5. Textile fabric in the form of a warp knit fabric, **characterized in that** it can be manufactured by the method according to claim 1 and that the stitches and loops (f) are formed as a unit, **in that** loops (f) are simultaneously present in both the longitudinal and transverse directions in each continuous stitch.

6. Warp knit textile fabric according to claim 5, **characterized in that** each loop-forming yarn (d₁, d₂,...) is guided in thread loops, which can be adjusted mutually in a common rib.

7. Warp knit textile fabric according to one or more of the preceding claims, **characterized in that** each loop-forming yarn (d₁, d₂, ...) is warp knitted in a 3-1/0-2/stitch pattern.

8. Warp knit textile fabric according to one of the claims 5 to 7, **characterized in that** the loop-forming yarns (d₁, d₂, ...) are synthetic monofilament yarns made from polyester, polyamide and/or polypropylene with or without aloe vera.

9. Warp knit textile fabric according to claims 5 to 8, **characterized in that** the monofilament yarn is in the range 15 to 50 den.

## Revendications

1. Procédé pour fabriquer un objet plat textile en particulier sous la forme d'un tissu à mailles pour une utilisation sous forme de composants de boucle dans une fermeture Velcro de type crochet et boucle, l'objet plat contenant des fils qui forment des boucles et des mailles dans le sens transversal et le sens longitudinal par des outils classiques, tels qu'aiguille glissante (b) avec crochet (e), coulisseau (h), barre d'abattage (g), platine de retenue et aiguille à trou guidant le fil ou barres à passettes (c) d'un métier à tricot,
**caractérisé en ce que** la maille et la boucle sont réalisées sous la forme d'une unité par le fait que, dans chaque maille continue, des boucles (f) sont générées simultanément dans le sens longitudinal ainsi que dans le sens transversal du fait que le fil (d₁, d₂ ...) est posé au moins sur deux aiguilles, lequel fil est maintenu alors dans les deux crochets (e) de l'aiguille glissante et est tiré vers le bas à travers la maille précédente ou, lorsqu'il n'y a pas de maille précédente, celle-ci est réalisée sous forme de boucle, deux barres à passettes (c) étant utilisées pour la formation de surface et une barre à passettes (c) pour la formation des boucles.

2. Procédé selon la revendication 1, **caractérisé en ce que** la formation simultanée de boucles et de mailles est effectuée en combinaison avec d'autres armures formant le tissu de base.

3. Procédé selon les revendications 1 et 2, **caractérisé en ce que** le type de pliage varie (voir figures 3a et 3f) et ainsi le nombre de boucles est fixé.

4. Procédé selon les revendications 1 à 3, **caractérisé en ce que** le nombre de boucles est fixé du fait que l'entrée du fil s'effectue par le passage dans deux ou plusieurs aiguilles (b) vides.

5. Objet plat textile sous la forme d'un tricot à maille jetée, **caractérisé en ce qu'**il peut être fabriqué par un procédé selon la revendication 1, et **en ce que** la maille et la boucle (f) sont réalisées sous la forme d'une unité par le fait que des boucles (f) sont présentes simultanément dans chaque maille continue dans le sens longitudinal et dans le sens transversal.

6. Tricot à maille jetée textile selon la revendication 5, **caractérisé en ce que** chaque fil (d₁, d₂...) formant des boucles est placé dans des boucles de fil qui sont ajustées les unes par rapport aux autres dans une nervure commune.

7. Tricot à maille jetée textile selon une ou plusieurs des revendications précédentes, **caractérisé en ce que** chaque fil (d₁, d₂...) formant des boucles est tricoté en chaîne dans un modèle de piqûre 3-1/0-2//.

8. Tricot à maille jetée textile selon l'une des revendications 5 à 7 précédentes, **caractérisé en ce que** les fils (d₁, d₂ ...) formant des boucles sont des fils monofilaments synthétiques qui sont à base de polyester, polyamide et/ou polypropylène avec ou sans aloe vera.

9. Tricot à maille jetée textile selon les revendications 5 à 8, **caractérisé en ce que** le fil monofilament se situe dans la zone de 15 à 50 den.
